# EUROPÄISCHE PATENTSCHRIFT

(11) **EP 3 756 420 B1**
(45) Veröffentlichungstag und Bekanntmachung des Hinweises auf die Patenterteilung: **14.09.2022**
(21) Anmeldenummer: 19703706.2
(22) Anmeldetag: 06.02.2019
(51) Int. Cl.: H05B 6/70, H05B 6/72

(54) **VERFAHREN ZUM BETREIBEN EINES LEBENSMITTEL-ERWÄRMUNGSGERÄTS SOWIE LEBENSMITTEL-ERWÄRMUNGSGERÄT**
METHOD FOR OPERATING A FOOD HEATING DEVICE, AND FOOD HEATING DEVICE
PROCÉDÉ DE FONCTIONNEMENT D'UN DISPOSITIF DE CHAUFFAGE D'ALIMENTS ET DISPOSITIF DE CHAUFFAGE D'ALIMENTS

(30) Priorität: 22.02.2018 DE 102018202719
(43) Veröffentlichungstag der Anmeldung: 30.12.2020
(73) Patentinhaber: BSH Hausgeräte GmbH, 81739 München (DE)
(72) Erfinder: KUCHLER, Markus, 83257 Gstadt am Chiemsee (DE); RIGORTH, Kerstin, 84453 Mühldorf (DE); STERZ, Sebastian, 86845 Großaitingen (DE)
(86) Internationale Anmeldenummer: PCT/EP2019/052846
(87) Internationale Veröffentlichungsnummer: WO 2019/162087

(56) Entgegenhaltungen:
- WO-A1-2013/121288
- WO-A1-2015/052145
- WO-A2-2012/001523
- WO-A2-2013/033330
- WO-A2-2014/041430
- US-A1- 2011 168 695

## Beschreibung

Die Erfindung betrifft ein Verfahren zum Betreiben eines Lebensmittel-Erwärmungsgeräts. Die Erfindung betrifft auch ein Lebensmittel-Erwärmungsgerät, das zum Durchführen des Verfahrens eingerichtet ist. Die Erfindung ist besonders vorteilhaft anwendbar auf Lebensmittel-Erwärmungsgeräte mit einer Mikrowellenfunktion zur Erwärmung von Lebensmitteln, insbesondere auf Mikrowellenöfen und kombinierte Back/Mikrowellen-Öfen.

US 4,520,250 offenbart eine Heizvorrichtung, bei der eine Signalwelle auf ein gefrorenes Nahrungsmittel gerichtet wird und die Veränderung der Absorptionsrate der Signalwelle aufgrund eines dielektrischen Verlusts des Nahrungsmittels gemessen wird, um einen Aufheizprozess zum Auftauen auf Grundlage des Messergebnisses automatisch zu steuern.

WO 2012001523 A2 offenbart ein Verfahren zum Verarbeiten eines Objekts. Das Verfahren umfasst ein Erwärmen des Objekts durch Anwenden von Hochfrequenz (HF)-Energie, Überwachen eines Werts bezüglich einer Absorptionsrate von HF-Energie durch das Objekt während des Erwärmens und Anpassen der HF-Energie in Übereinstimmung mit Änderungen einer zeitlichen Ableitung des überwachten Signalwerts. Die Dokumenten WO 2015/052145 A1, WO 2013/121288 A1, WO 2014/041430 A2 und WO 2013/033330 A2 offenbaren ähnliche Verfahren.

Das Dokument US 2011/168695 A1 offenbart eine Auswertung von phasenversetzt eingestrahlter Mikrowellenstrahlung durch Quadraturphasenumtastung.

Es ist die **Aufgabe** der vorliegenden Erfindung, die Nachteile des Standes der Technik zumindest teilweise zu überwinden und insbesondere eine verbesserte Möglichkeit bereitzustellen, einen thermischen Zustand eines gefrorenen Lebensmittels in einem Lebensmittel-Erwärmungsgerät, insbesondere Gargerät, festzustellen.

Diese Aufgabe wird gemäß den Merkmalen der unabhängigen Ansprüche gelöst. Vorteilhafte Ausführungsformen sind Gegenstand der abhängigen Ansprüche, der Beschreibung und der Zeichnungen.

Die Aufgabe wird gelöst durch ein Verfahren zum Betreiben eines Lebensmittel-Erwärmungsgeräts, bei dem gleichzeitig eine erste Mikrowellenstrahlung ("Mikrowellen-Messstrahlung") einer ersten Frequenz ("Messfrequenz") und eine zweite Mikrowellenstrahlung einer zu der ersten Messfrequenz unterschiedlichen zweiten Messfrequenz in einen Behandlungsraum des Lebensmittel-Erwärmungsgeräts eingestrahlt wird, aus dem Garraum empfangene (und damit auch überlagerte) Mikrowellen-Messstrahlung gemessen wird und ein thermischer Zustand von in dem Behandlungsraum befindlichem Lebensmittel anhand einer Auswertung mindestens einer Schwebungseigenschaft der überlagerten Mikrowellen-Messstrahlung bestimmt wird.

Dieses Verfahren ergibt den Vorteil, dass ein thermischer Zustand des Lebensmittels in einem Lebensmittel-Erwärmungsgerät besonders zuverlässig und präzise feststellbar ist.

Dabei wird ausgenutzt, dass bei gleichzeitiger Einstrahlung der ersten und zweiten Mikrowellen-Messstrahlung deren Überlagerungssignal oder Schwebung mittels einer Mikrowellen-Messvorrichtung gemessen werden und folgend ausgewertet werden kann. Es ist eine Weiterbildung, dass eine Leistung der überlagerten Mikrowellen-Messstrahlung gemessen wird.

Unter einem thermischen Zustand kann beispielsweise ein Auftauzustand (z.B. "nicht aufgetaut" oder "aufgetaut", ggf. auch "im Auftauen befindlich"), ein Siedezustand (z.B. "nicht siedend" oder "siedend") und/oder ein Temperaturzustand (d.h., eine Temperatur des Lebensmittels) verstanden werden.

Unter einer überlagerten Mikrowellen-Messstrahlung kann insbesondere aus dem Behandlungsraum empfangene reflektierte und ggf. auch transmittierte Mikrowellenstrahlung verstanden werden. Die empfangene Mikrowellen-Messstrahlung kann daher auch als "zumindest reflektiert überlagerte" Mikrowellen-Messstrahlung verstanden werden. Der Behandlungsraum kann insbesondere als eine Resonanzkammer für die Mikrowellenstrahlung mit elektrisch leitfähigen Oberflächen ausgebildet sein.

Das Lebensmittel-Erwärmungsgerät ist insbesondere ein elektrisch betriebenes Lebensmittel-Erwärmungsgerät, das dazu eingerichtet ist, gezielt Heizleistung zur Erwärmung von Lebensmitteln in den Behandlungsraum einzubringen oder einzugeben.

Es ist eine Weiterbildung, dass das Lebensmittel-Erwärmungsgerät ein Haushaltsgerät ist. Es ist eine Weiterbildung, dass das Lebensmittel-Erwärmungsgerät ein Gargerät ist. Der Behandlungsraum kann dann ein Garraum sein oder als ein Garraum bezeichnet werden. Es ist noch eine Weiterbildung, dass das Lebensmittel-Erwärmungsgerät ein Kühlgerät, insbesondere Gefriergerät, ist. Der Behandlungsraum kann dann ein Kühl- oder Gefrierraum sein oder als ein Kühl- oder Gefrierraum bezeichnet werden.

Es ist eine Weiterbildung, dass die erste Mikrowellen-Messstrahlung mittels eines ersten Mikrowellen-Senders in den Behandlungsraum eingebracht wird, während die zweite Mikrowellen-Messstrahlung mittels eines zweiten Mikrowellen-Senders in den Behandlungsraum eingebracht wird. Ein Mikrowellen-Sender kann einen Mikrowellengenerator wie ein Magnetron oder einen Halbleiter-Mikrowellengenerator zur Erzeugung von Mikrowellenstrahlung und ggf. eine Mikrowellenführung und/oder eine Antenne enthalten. Insbesondere weisen der erste Mikrowellen-Sender und der zweite Mikrowellen-Sender jeweilige, voneinander räumlich getrennte Antennen auf.

Die überlagerte Mikrowellen-Messstrahlung kann mittels mindestens einer Mikrowellen-Messvorrichtung des Lebensmittel-Erwärmungsgeräts gemessen werden. Die Mikrowellen-Messvorrichtung kann z.B. eine (Mikrowellen-) Antenne und eine der Antenne nachgeschaltete Messeinheit aufweisen. Die mindestens eine Messeinheit kann z.B. ein Bolometer oder eine Messdiode sein oder aufweisen. Allgemein können der Mikrowellen-Sender und die Mikrowellen-Messvorrichtung separate Einrichtungen sein oder in einer Einrichtung integriert sein.

Es ist eine Weiterbildung, dass die Antenne mindestens einer Mikrowellen-Messvorrichtung einer Antenne eines Mikrowellen-Senders entspricht, was einen besonders einfachen und preiswerten Aufbau ermöglicht. Falls beide Mikrowellen-Sender eine jeweilige Antenne aufweisen, kann jeder der beiden Antennen eine Mikrowellen-Messvorrichtung zugeordnet sein. In diesem Fall wird die aus dem Behandlungsraum empfangene überlagerte Mikrowellen-Messstrahlung an zwei unterschiedlichen Stellen oder Positionen in oder an dem Behandlungsraum entsprechend der unterschiedlichen Position beider Antennen gemessen. Es werden dadurch zwei "Messkanäle" zur Messung einer Schwebung bereitgestellt. Die an den beiden Messkanälen gemessene überlagerte Mikrowellen-Messstrahlung unterscheidet sich aufgrund der unterschiedlichen Position der zugehörigen Antennen in der Regel voneinander. Der thermische Zustand des Lebensmittels kann dann anhand einer Auswertung mindestens einer Schwebungseigenschaft der an den beiden Antennen gemessenen überlagerten Mikrowellen-Messstrahlung (Überlagerungssignal) bestimmt werden, was eine noch zuverlässigere und/oder genauere Feststellung des thermischen Zustands erlaubt.

Jedoch ist die Auswertung der Schwebung bzw. des Überlagerungssignals grundsätzlich auch anhand nur eines Messkanals möglich, d.h., dass dazu insbesondere auch nur eine Antenne benötigt wird. Es ist also eine Weiterbildung, dass die überlagerte Mikrowellen-Messstrahlung an nur einer Position gemessen wird. Dies ergibt einen besonders kompakten und preiswerten Aufbau, insbesondere wenn für die erzeugten unterschiedlichen Messfrequenzen eine gemeinsam genutzte Mikrowellenführung und/oder Antenne verwendet wird.

Es ist eine Ausgestaltung, dass die überlagerte Mikrowellen-Messstrahlung an mindestens zwei unterschiedlichen Positionen gemessen wird und der thermische Zustand des Lebensmittels anhand einer Auswertung mindestens einer Schwebungseigenschaft der an den mindestens zwei unterschiedlichen Stellen oder Positionen gemessenen überlagerten Mikrowellen-Messstrahlung bestimmt wird. Die überlagerte Mikrowellen-Messstrahlung kann also allgemein auch an mehr als zwei Positionen gemessen und ausgewertet werden. Diese Ausgestaltung ergibt den Vorteil, dass der thermische Zustand besonders genau und ggf. sogar ortsaufgelöst, bestimmbar ist.

Es ist allgemein möglich, auch mehr als zwei (z.B. drei oder mehr) Mikrowellen-Messvorrichtungen zu verwenden, was bei verteilter räumlicher Anordnung ihrer Antennen eine ganz besonders genaue, ggf. ortsaufgelöste, Bestimmung des thermischen Zustands ermöglicht. In diesem Fall können ein oder mehrere Antennen auch zum Aussenden von Mikrowellenstrahlung verwendet werden, während mindestens eine Antenne nur zum Empfang von Mikrowellen an eine Mikrowellen-Messvorrichtung angeschlossen ist.

Erfindungsgemäß wird der thermische Zustand des Lebensmittels anhand einer Änderung einer Schwankungsbreite der überlagerten Mikrowellen-Messstrahlung bestimmt. Die ausgewertete mindestens eine Schwebungseigenschaft umfasst oder entspricht also der Schwankungsbreite. Diese Schwankungsbreite lässt sich besonders zuverlässig erkennen und auswerten.

Die Schwankungsbreite kann beispielsweise als Differenz zwischen einem Maximum und einem Minimum von Werten der überlagerten Mikrowellen-Messstrahlung innerhalb einer vorgegebenen Zeitdauer bestimmt werden, z.B. als Differenz zwischen einem Maximum und einem Minimum von p aufeinanderfolgend bestimmten Werten. Die Zahl p kann z.B. zwischen 5 und 20 liegen.

Es ist eine Weiterbildung, dass die Schwankungsbreite eine gemittelte Schwankungsbreite ist. Die gemittelte Schwankungsbreite kann z.B. eine Mittelung über q aufeinanderfolgend ermittelte Schwankungsbreiten sein. Dies ergibt den Vorteil, dass ein zeitlicher Verlauf der Schwankungsbreiten geglättet wird und sich so ein Einsetzen einer Änderung der Schwankungsbreite noch zuverlässiger bestimmen lässt.

Es ist eine Weiterbildung, dass die Schwankungsbreite der überlagerten Mikrowellen-Messstrahlung einer Schwankungsbreite der gemessenen Leistung des Überlagerungssignals entspricht. In diesem Fall kann die Schwankungsbreite anhand nur der gemessenen Rohdaten der überlagerten Mikrowellen-Messstrahlung bestimmt werden. Die Werte der überlagerten Mikrowellen-Messstrahlung entsprechen also hierbei der gemessenen überlagerten Leistung der Mikrowellen-Messstrahlung.

Es ist eine alternative oder zusätzliche Weiterbildung, dass die Schwankungsbreite der überlagerten Mikrowellen-Messstrahlung einer Schwankungsbreite eines Reflexionsgrads entspricht, d.h., einem Verhältnis der gemessenen Leistung der überlagerten Mikrowellen-Messstrahlung zu der zugehörigen eingestrahlten Leistung beider Mikrowellen-Sender. Diese Weiterbildung ergibt den Vorteil, dass dadurch auch Schwankungen der eingestrahlten Leistung berücksichtigt bzw. kompensiert werden können, die sich z.B. durch Regelvorgänge ergeben. Die Werte der überlagerten Mikrowellen-Messstrahlung entsprechen also hierbei dem Reflexionsgrad der überlagerten Mikrowellen-Messstrahlung.

Es ist eine Ausgestaltung, dass ein Frequenzunterschied der ersten Messfrequenz und der zweiten Messfrequenz insbesondere zwischen 1 Hz und 10 MHz liegt. Dies ergibt den Vorteil einer ausreichend hohen zeitlichen Auflösung der Messung der überlagerten Mikrowellen-Messstrahlung bzw. des Überlagerungssignals bei gleichzeitig zuverlässiger Vermeidung einer Unterabtastung. Jedoch können auch noch kleinere oder größere Frequenzunterschiede genutzt werden.

Es ist eine Weiterbildung, dass die Mikrowellen-Messstrahlung bzw. deren durch die Messfrequenzen bestimmtes Frequenzband in mindestens einem ISM-Band liegt, z.B. zwischen 902 MHz und 928 MHz, zwischen 2,4 GHz und 2,5 GHz und/oder zwischen 5,725 GHz und 5,875 GHz.

Es ist eine Ausgestaltung, dass die erste Mikrowellen-Messstrahlung und die zweite Mikrowellen-Messstrahlung kontinuierlich in den Behandlungsraum eingestrahlt werden. Dies ermöglicht eine besonders zeitgenaue Bestimmung eines thermischen Zustands, da ein zugehöriger thermischer Zustand ohne Unterbrechung des Messvorgangs bestimmt werden kann. Die Schwankungsbreite kann dann z.B. nach Art eines mitlaufenden Messfensters bestimmt werden, d.h., dass die Schwankungsbreite aus den jeweils letzten p Messwerten bestimmt wird. Daraus wiederum kann der Verlauf der Schwankungsbreite aufgezeichnet und ausgewertet werden.

Es ist eine alternative Ausgestaltung, dass die Mikrowellen-Messstrahlung im Rahmen mehrerer zeitlich voneinander beabstandeter Messabschnitte oder Messzyklen in den Behandlungsraum eingestrahlt wird. Dies ergibt den Vorteil, dass das Lebensmittel besonders wenig durch die Mikrowellen-Messstrahlung beeinflusst wird und zudem Energie eingespart wird. In einer Variante kann die Mikrowellen-Messstrahlung zeitlich abwechselnd zur Einbringung einer Heizleistung eingebracht werden. Dies kann beispielsweise durch eine Folge zeitlich abwechselnder Messzyklen und Heizzyklen umgesetzt werden. Bei dieser Ausgestaltung werden also die erste Mikrowellen-Messstrahlung und die zweite Mikrowellen-Messstrahlung abwechselnd mit Heizleistung zum Erwärmen des Lebensmittels in den Behandlungsraum eingebracht.

Es ist eine Ausgestaltung, dass das Lebensmittel-Erwärmungsgerät dazu eingerichtet ist, in dem Behandlungsraum befindliche Lebensmittel mittels mindestens einer der folgenden Heizarten zu erwärmen:
- Mikrowellenbestrahlung durch Mikrowellen-Nutzstrahlung;
- Einstrahlung von weiterer elektromagnetischer Energie
- Wärmestrahlung durch mindestens einen Widerstandsheizkörper;
- Wärmebehandlung durch Heißlufteinbringung und/oder Dampfeinbringung.

Dies ergibt den Vorteil, dass das Verfahren an einer Vielzahl von Lebensmittel-Erwärmungsgeräten durchführbar ist. Das Gargerät kann beispielsweise ein Mikrowellenofen, ein Backofen oder eine Kombination davon, ein Kühlgerät, insbesondere Gefriergerät, mit Auftaufunktion usw. sein.

Ist das Lebensmittel-Erwärmungsgerät zur Mikrowellenbestrahlung durch Mikrowellen-Nutzstrahlung eingerichtet, kann die Mikrowellen-Nutzstrahlung z.B. in einem Frequenzband zwischen 902 MHz und 928 MHz oder zwischen 2,4 GHz und 2,5 GHz erzeugt werden.

Ist das Lebensmittel-Erwärmungsgerät zur Mikrowellenbestrahlung durch Mikrowellen-Nutzstrahlung eingerichtet bzw. ist das in dem Behandlungsraum befindliche Lebensmittel mittels Mikrowellen-Nutzstrahlung erwärmbar (weist das Lebensmittel-Erwärmungsgerät also eine Mikrowellen-Erwärmungsfunktion auf, z.B. aufgrund seiner Ausgestaltung als Mikrowellenofen oder als Backofen/Mikrowellenofen-Kombination), ist es eine vorteilhafte Ausgestaltung, dass ein die Messfrequenzen umfassender Frequenzbereich der Mikrowellen-Messstrahlung und ein Frequenzbereich der Mikrowellen-Nutzstrahlung unterschiedlich sind. Dies vermeidet ein Übersprechen der Mikrowellen-Nutzstrahlung auf die Mikrowellen-Messstrahlung und ermöglicht so insbesondere eine zuverlässige kontinuierliche Bestimmung des thermischen Zustands des Lebensmittels durch kontinuierliche Einstrahlung der Mikrowellen-Messstrahlung bei gleichzeitiger Einstrahlung der Mikrowellen-Nutzstrahlung. In einem speziellen Beispiel kann die Mikrowellen-Nutzstrahlung in einem Frequenzband zwischen 902 MHz und 928 MHz oder zwischen 2,4 GHz und 2,5 GHz erzeugt werden, während die Mikrowellen-Messstrahlung in einem Frequenzband zwischen 5,725 GHz und 5,875 GHz erzeugt wird.

Es ist noch eine bei Erwärmung durch Mikrowellen-Nutzstrahlung vorteilhafte Ausgestaltung, dass ein die Messfrequenzen umfassender Frequenzbereich der Mikrowellen-Messstrahlung und ein Frequenzbereich der Mikrowellen-Nutzstrahlung gleich sind bzw. sich zumindest überlappen. Die erste Messfrequenz und/oder die zweite Messfrequenz können dann Frequenzen entsprechen, die auch von der Mikrowellen-Nutzstrahlung genutzt werden. In diesem Fall werden insbesondere die Mikrowellen-Nutzstrahlung und die Mikrowellen-Messstrahlung zeitlich abwechselnd in den Behandlungsraum eingestrahlt. Diese Ausgestaltung ermöglicht den besonderen Vorteil, dass der während eines Messzyklus zur Einstrahlung der Mikrowellen- Messstrahlung verwendete erste und/oder zweite Mikrowellen-Sender auch zur Einstrahlung der Mikrowellen-Nutzstrahlung während eines Heizzyklus verwendet werden kann, was einen Aufbau vereinfacht.

Es ist eine Ausgestaltung, dass die Mikrowellen-Messstrahlung auch als (zusätzliche) Mikrowellen-Nutzstrahlung ausgebildet ist bzw. als Mikrowellen-Nutzstrahlung verwendet werden. Die Leistung der Mikrowellen-Messstrahlung ist dann so hoch, dass sie auch eine merkliche Erwärmung des Lebensmittels bzw. Behandlungsguts bewirken können. Dies ergibt den Vorteil, dass nicht nur eine präzise Bestimmung des thermischen Zustands erreicht wird, sondern auch eine Vergleichmäßigung von sog. "Hot Spots" bewirkt wird, also eine insgesamt homogenere Erwärmung des Lebensmittels bzw. Behandlungsguts ermöglicht wird. Dies Ausgestaltung kann unabhängig von der Heizart angewandt werden, ist aber besonders vorteilhaft, falls das Lebensmittel mittels Mikrowellenbestrahlung durch (dedizierte) Mikrowellen-Nutzstrahlung erwärmt wird.

Es ist eine Ausgestaltung, dass
- zu Beginn eines Behandlungsvorgangs die erste Mikrowellen-Messstrahlung und die zweite Mikrowellen-Messstrahlung mit wechselnden ersten und zweiten Messfrequenzen bei gleichem Frequenzunterschied eingestrahlt werden,
- aus dem Behandlungsraum empfangene überlagerte Mikrowellen-Messstrahlung für jedes (Frequenz-)Paar von gleichzeitig eingestrahlter erster und zweiter Mikrowellenstrahlung gemessen wird und
- aus den Paaren mindestens ein Paar als ein Messpaar zum folgenden Auswerten bzw. Bestimmen des thermischen Zustands des Lebensmittels ausgewählt wird.

Diese Einstrahlung der Mikrowellen-Messstrahlung zu Beginn des Behandlungsvorgangs kann auch als "Initialscan" bezeichnet werden.

Dieses Verfahren ergibt den Vorteil, dass ein thermischer Zustand eines Lebensmittels in einem Lebensmittel-Erwärmungsgerät besonders schnell und präzise feststellbar ist. Denn eine initiale Auswahl der Messpaare anhand des Initialscans ermöglicht, dass der erwartete Verlauf der gemessenen überlagerten Mikrowellen-Messstrahlung eine ausreichende Dynamik (Veränderungspotential) besitzt, um leicht auswertbar zu sein.

Dass die Mikrowellenstrahlung während eines Initialscans mit wechselnden oder unterschiedlichen (Mess-)Frequenzen in den Behandlungsraum eingestrahlt wird, umfasst insbesondere, dass Mikrowellenstrahlung mit unterschiedlichen Messfrequenzen zeitlich aufeinanderfolgend in den Behandlungsraum eingestrahlt wird. Dazu können der erste und der zweite Mikrowellen-Sender entsprechend auf die jeweiligen Messfrequenzen eingestellt werden. Dies kann auch als ein "Sweep" bezeichnet werden, insbesondere falls die Mikrowellen-Messstrahlung mit zeitlich aufsteigenden oder absteigenden Messfrequenzen eingestrahlt wird. Beispielsweise können während eines Initialscans zunächst eine erste Mikrowellen-Messstrahlung einer ersten Messfrequenz f1ᵢ und eine zweite Mikrowellen-Messstrahlung einer zweiten Messfrequenz f2ᵢ in den Behandlungsraum eingestrahlt werden. Die beiden Messfrequenzen, f1ᵢ und f2ᵢ bilden ein Frequenzpaar Pᵢ = f1ᵢ, f2ᵢ mit festem Frequenzunterschied Δf = f2ᵢ - f1ᵢ. Für dieses Frequenzpaar Pᵢ wird die Leistung des Überlagerungssignals bzw. die Schwebung gemessen. Folgend wird analog für ein nächstes Frequenzpaar Pᵢ₊₁ mit gleichem Δf die Leistung des Überlagerungssignals gemessen, usw. In einer Weiterbildung unterscheiden sich die erste Messfrequenz f1ᵢ und die zweite Messfrequenz f2ᵢ aufeinanderfolgender Paare um Δf. Beispielsweise kann das Frequenzpaar Pi die Messfrequenzen 5,725 GHz und 5,726 GHz umfassen, das Frequenzpaar Pi+1 die Messfrequenzen 5,726 GHz und 5,727 GHz, usw., oder es kann das Frequenzpaar Pi die Messfrequenzen 5,725 GHz und 5,735 GHz umfassen, das Frequenzpaar Pi+1 die Messfrequenzen 5,735 GHz und 5,745 GHz, usw.

Unter einem Beginn eines Behandlungsvorgangs kann ein Zeitraum verstanden werden, bei dem noch keine zugehörige Heizleistung in den Behandlungsraum eingestrahlt wird oder worden ist, die gezielt zum Erwärmen des Lebensmittels vorgesehen ist. Auch kann unter einem Beginn eines Behandlungsvorgangs ein Zeitraum verstanden werden, dessen Beginn mit einem Beginn einer Einbringung von Heizleistung zusammenfällt.

Es ist eine Ausgestaltung, dass das mindestens eine Messpaar aus der Gesamtheit der zur Auswahl zur Verfügung stehenden oder gestellten Paare danach ausgewählt wird, dass die zugehörige überlagerte Mikrowellen-Messstrahlung bzw. das Überlagerungssignal mindestens eines der folgenden Auswahlkriterien erfüllt:
- sie gehört zu einer Gruppe mit höchsten Reflexionsgraden;
- sie gehört zu einer Gruppe mit höchsten Mikrowellenleistungen;
- sie gehört zu einer Gruppe mit höchsten Schwankungsbreiten;
- sie gehört zu einer Gruppe mit niedrigsten Reflexionsgraden;
- sie gehört zu einer Gruppe mit niedrigsten Mikrowellenleistungen;
- sie gehört zu einer Gruppe mit niedrigsten Schwankungsbreiten;
- ihr Reflexionsgrad oder ihr durchschnittlicher Reflexionsgrad erreicht oder überschreitet mindestens einen vorgegebenen ersten ("oberen") Schwellwert;
- ihre Mikrowellenleistung oder ihre durchschnittliche empfangene Mikrowellenleistung erreicht oder überschreitet mindestens einen vorgegebenen oberen Schwellwert;
- ihre Schwankungsbreite erreicht oder überschreitet mindestens einen vorgegebenen oberen Schwellwert;
- ihr Reflexionsgrad oder ihr durchschnittlicher Reflexionsgrad erreicht oder unterschreitet mindestens einen vorgegebenen zweiten ("unteren") Schwellwert;
- ihre Mikrowellenleistung oder ihre durchschnittliche Mikrowellenleistung erreicht oder unterschreitet mindestens einen vorgegebenen unteren Schwellwert.

Diese Auswahlkriterien ermöglichen auf besonders einfach erfassbare Weise die Auswahl von Messfrequenzen, mit denen sich der thermische Zustand besonders präzise bestimmen lässt. Jedoch können alternativ oder zusätzlich auch noch andere Auswahlkriterien verwendet werden, z.B. eine Gruppe mit "mittleren" Schwankungsbreiten, Reflexionsgraden usw.

Ein durchschnittlicher Reflexionsgrad kann ein über einen zeitlichen Verlauf gemittelter Reflexionsgrad sein. Analog kann eine durchschnittliche Mikrowellenleistung ein über einen zeitlichen Verlauf gemittelte Mikrowellenleistung sein.

Eine Gruppe kann ein Element oder Mitglied (d.h., genau ein Messpaar) oder mehrere Elemente oder Mitglieder (d.h., mehrere Messpaare) umfassen. So kann die Gruppe mit höchsten Reflexionsgraden nur das Messpaar mit dem höchsten (ggf. gemittelten) Reflexionsgrad oder die Messpaare mit den höchsten zwei, drei, ... Reflexionsgraden umfassen, usw.

Es ist eine Ausgestaltung, dass ein Auftauen und/oder Sieden des Lebensmittels anhand einer sprunghaften Änderung (d.h., einer sprunghaften Verringerung oder eines sprunghaften Anstiegs) der Schwankungsbreite der überlagerten Mikrowellenstrahlung bestimmt wird. Mittels dieser Ausgestaltung wird also der thermische Zustand des Lebensmittels in Form eines Auftauzustands und/oder Siedezustands ermittelt. Die sprunghafte Änderung der Schwankungsbreite ermöglicht eine besonders präzise Feststellung des Auftauzustands und/oder Siedezustands. Insbesondere kann dazu ein zeitlicher Verlauf der Schwankungsbreite aufgezeichnet oder bestimmt werden. Verringert oder erhöht sich in dem Verlauf die Schwankungsbreite über einen kurzen Zeitraum merklich, kann für einen Auftauvorgang auf einen Übergang von einem gefrorenen Zustand zu einem aufgetauten Zustand (Phasenübergang von fest zu flüssig) geschlossen werden und/oder für einen Kochvorgang auf ein Sieden von Wasser.

Es ist eine Ausgestaltung, dass mehrere Messpaare ausgewählt werden oder worden sind und der thermische Zustand (z.B. der Auftauzustand oder der Siedezustand) anhand einer über einen zeitlichen Verlauf ermittelten sprunghaften Änderung der Schwankungsbreite pro ausgewähltem Messpaar bestimmt wird. So lässt sich der Auftauzustand besonders präzise erfassen. Es können bei Auswertung mehrerer Messpaare also allgemein die Verläufe der Schwankungsbreite separat für jede der ausgewählten Messpaare ausgewertet werden. Ein thermischer Zustand kann dann daraus bestimmt werden, dass einer oder mehrere der zu unterschiedlichen Messpaaren zugehörigen Verläufe (insbesondere aller Verläufe) eine auf einen Phasenübergang hinweisende sprunghafte Änderung der Schwankungsbreite zeigen.

Die sprunghafte Änderung der Schwankungsbreite kann beispielsweise aus einer prozentualen Änderung eines Anfangswerts und/oder aus einer zeitlichen Ableitung (Steigung) der Schwankungsbreite bestimmt werden. Beispielsweise kann auf einen auftauenden oder aufgetauten Zustand geschlossen werden, wenn eine prozentuale Änderung der Schwankungsbreite innerhalb eines vorgegebenen kurzen Zeitraums (z.B. von 5, 10, 20 oder 30 Sekunden) einen vorgegebenen Schwellwert erreicht oder minimal oder maximal wird und/oder eine Steigung der Schwankungsbreite einen vorgegebenen Schwellwert erreicht oder in absoluten Werten maximal wird. Dies kann analog z.B. auf einen Siedezustand angewandt werden.

Es ist eine Ausgestaltung, dass Heizleistung während eines Behandlungsvorgangs mit m (m ≥ 2) unterschiedlichen vorgegebenen Sätzen von Heizparametern in den Behandlungsraum einbringbar ist, wobei die Heizleistung für unterschiedliche Sätze von Heizparametern in dem Behandlungsraum befindliches Lebensmittel lokal unterschiedlich erwärmt und bei dem
a) die Heizleistung mit einem der Sätze von Heizparametern eingestrahlt wird und ein zeitlicher Verlauf mindestens einer Schwebungseigenschaft der überlagerten Mikrowellen-Messstrahlung bestimmt wird,
b) dann, wenn für diesen Behandlungsabschnitt mittels des Verlaufs der mindestens einen Schwebungseigenschaft ein vorgegebener thermischer Zustand des Lebensmittels erkannt wird, folgend
c) die Schritte a) und b) für Heizleistung mit mindestens einem anderen der Sätze der Heizparameter wiederholt werden.

Diese Ausgestaltung ergibt den Vorteil, dass das Lebensmittel besonders gleichmäßig behandelbar (z.B. auftaubar oder zum Garen oder Sieden bringbar) ist, da durch die Veränderung der Heizparameter die Verteilung der Energieeinbringung in das Lebensmittel verändert wird und dadurch besonders gleichmäßig Leistung in das Lebensmittel eingebracht wird. So kann besonders zuverlässig ein großvolumiges Lebensmittel gleichmäßig behandelt werden. Der Behandlungsvorgang kann eine zeitliche Abfolge mehrerer Behandlungsabschnitte mit unterschiedlichen Heizparametern aufweisen oder umfassen.

Die Heizleistung entspricht der Heizleistung, die dazu vorgesehen ist, das Lebensmittel zu erwärmen, während der Mikrowellen-Messstrahlung keine oder eine nur vernachlässigbar geringe Heizleistung zugeordnet ist. Dies kann so umgesetzt werden, dass die Mikrowellen-Messstrahlung mit geringer Leistung und/oder nur während kurzer Zeitdauer in den Behandlungsraum eingestrahlt wird. Falls ein Messzyklus eine nur kurze Zeitspanne in Anspruch nimmt (z.B. von weniger als einer Sekunde), kann dieser optional auch auf dem Leistungsniveau der Heizleistung vorgenommen werden, da in dieser kurzen Zeitspanne keine signifikante Änderung des Behandlungsguts durch den Messvorgang stattfindet.

Die Heizleistung kann - je nach Ausgestaltung des Lebensmittel-Erwärmungsgeräts - z.B. eine Mikrowellenleistung, eine durch elektrische Widerstandsheizkörper erzeugte Heizleistung, usw. umfassen. Unter Heizparametern können allgemein sämtliche Geräteparameter verstanden werden, welche eine lokale Verteilung der Heizleistung in dem Behandlungsraum beeinflussen oder einstellen. Die Heizparameter können daher auch als Heizleistungs-Lokalisierungsparameter bezeichnet werden.

Die während eines Behandlungsabschnitts angelegten oder verwendeten Heizparameter brauchen jedoch bis zum Erkennen des thermischen Zustands nicht konstant zu sein und können dynamisch und sich z.B. auch nicht wiederholend ermittelt werden. Ein Satz von Heizparametern kann also eine Gruppe konstanter oder eine Gruppe nicht-konstanter Heizparameter umfassen. Die Heizparameter eines Satzes können vorgegeben oder dynamisch angepasst werden.

Für den Fall einer Einstrahlung von Mikrowellen-Nutzleistung können die Heizparameter beispielsweise einen oder mehrere der folgenden Parameter umfassen:
- Frequenz,
- Phase,
- Amplitude,
- Antennenstellung,
- Wobblerfrequenz.

Für den Fall einer Einbringung von Wärme durch Einstrahlung von weiterer elektromagnetischer Energie kann es sich um die Einbringung von elektromagnetischer Strahlung mit einer Frequenz von nicht mehr als 900 MHz handeln, insbesondere um Strahlung mit einer Frequenz zwischen 1 MHz und 900 MHz, insbesondere in einem Bereich zwischen 30 und 50 MHz.

Für den Fall einer Einbringung von Wärme durch mindestens einen Widerstandsheizkörper können die Heizparameter beispielsweise einen oder mehrere der folgenden Parameter umfassen:
- Art der Heizkörperaktivierung (Oberhitze, Unterhitze, Heißluft usw. oder eine Kombination davon),
- Aktivierung eines Umluftlüfters.

Es ist eine Ausgestaltung, dass der Behandlungsvorgang beendet wird, wenn
- die Schritte a) und b) für alle m Sätze von Mikrowellen-Parametern durchgeführt worden sind; und/oder
- wenn in mindestens einem der Schritte b) bereits anfänglich ein nach oder mit einem Erwärmen vorgesehener thermischer Zustand festgestellt wird oder worden ist.

Dass in Schritt b) anfänglich ein nach oder mit einem Erwärmen vorgesehener thermischer Zustand festgestellt wird oder worden ist, kann z.B. für den Fall eines Auftauzustands als dem thermischen Zustand umfassen, dass in Schritt b) in einem der Behandlung dienenden Auftauabschnitt anfänglich ein bereits aufgetauter Zustand festgestellt wird oder worden ist. Dies kann beispielsweise dadurch festgestellt werden, dass die Schwankungsbreite der überlagerten Mikrowellen-Messstrahlung (d.h., der gemessenen Leistung und/oder des Reflexionsgrads) zu Beginn des Auftauabschnitts merklich geringer oder höher ist als ein vorgegebener Schwellwert, wobei Werte oberhalb bzw. unterhalb dieses Schwellwerts einem gefrorenen Zustand entsprechen. Der Schwellwert kann empirisch bestimmt und vorgegeben worden sein oder zu Beginn des Auftauvorgangs bestimmt worden sein, z.B. während der Initialmessung. Dies kann analog auch auf andere thermische Zustände von Lebensmitteln angewandt werden. Diese Überlegungen können analog auf einen Kochvorgang bzw. einen Siedezustand angewandt werden.

Es ist eine Weiterbildung, dass die Schritte a) bis c) für alle m Sätze von Mikrowellen-Parametern mehrfach durchgeführt werden.

Es ist eine Ausgestaltung, dass in Schritt b) dann, wenn im Verlauf eines Auftauabschnitts ein aufgetauter Zustand (bzw. eine Phasenänderung von fest zu flüssig) erkannt wird oder worden ist, die Heizleistung verringert wird, bis ein Wiedergefrieren bestimmt oder erkannt wird, und folgend Schritt c) ausgeführt wird. Durch die Verringerung der Heizleistung wird ein Wiedergefrieren eines lokal besonders erwärmten Bereichs des Lebensmittels durch seine ggf. noch gefrorene Umgebung ermöglicht. Die Veränderung der Heizparameter zusammen mit dem Feststellen eines Wiedergefrierens ergibt insbesondere den Vorteil, dass viele Zonen in dem Lebensmittel erzeugt werden können, deren Wasseranteile nach dem Wiedergefrieren unmittelbar vor dem Auftauen bzw. vor einem Phasenübergang von fest zu flüssig stehen. Das Wiedergefrieren kann z.B. anhand eines auf die sprunghafte Änderung der Schwankungsbreite der empfangenen Mikrowellen-Messstrahlung folgenden gegenläufigen Änderung (z.B. eines Wiederanstiegs) der Schwankungsbreite erkannt werden. Das Wiedergefrieren hat den Sinn, zu warme Bereiche, die schon flüssig sind, wieder fest werden zu lassen, damit nicht bereits flüssige Bereiche aufgrund der höheren Absorptionsfähigkeit von Wasser gegenüber Eis bei Mikrowellenbestrahlung noch weiter überproportional erwärmt werden. Dadurch wird eine gleichmäßigere Temperaturverteilung in dem Behandlungsgut erreicht.

Dass die Heizleistung mit dem Erkennen der Auftauung in Schritt b) verringert wird, kann umfassen, dass die Heizleistung ausgeschaltet bzw. auf null verringert wird.

Es ist eine Ausgestaltung, dass der Auftauvorgang beendet wird, wenn für mindestens einen der Auftauabschnitte kein Wiedergefrieren mehr erkannt wird.

Es ist eine Ausgestaltung, dass dann, wenn für einen Auftauabschnitt ein aufgetauter bzw. ein im Auftauen befindlicher Zustand erkannt wird, die Energie der Mikrowellen-Messstrahlung bis zum Ende dieses Auftauabschnitts verringert wird. So kann ein das Wiedergefrieren verzögernder oder verhindernder Effekt der Mikrowellen-Messstrahlung unterdrückt werden.

Es ist eine Ausgestaltung, dass in Schritt a) während eines Auftauabschnitts des Auftauvorgangs eine hohe Heizleistung eingestrahlt wird. Die hohe Heizleitung kann eine maximale Heizleistung oder ein hoher prozentualer Anteil der maximalen Heizleistung (z.B. in Höhe von 70%, 80% oder 90% der maximalen Heizleistung) sein. Diese Weiterbildung ergibt den Vorteil, dass das Auftauen besonders schnell erfolgen kann.

Es ist eine Weiterbildung, dass dann, wenn ein aufgetauter Zustand erkannt worden ist, zusätzlich für eine kurze Zeit Heizleistung in den Behandlungsraum eingebracht wird, um den aufgetauten Zustand besonders zuverlässig sicherstellen zu können. Insbesondere kann so der Auftauzustand des Lebensmittels von einem Zustand kurz vor einem Auftauen zu einem aufgetauten Zustand besonders zuverlässig bewirkt werden.

Es ist eine für die Einstrahlung von Mikrowellen-Nutzleistung besonders bevorzugte Ausgestaltung, dass Mikrowellen-Nutzstrahlung mit m (m ≥ 2) unterschiedlichen vorgegebenen Sätzen von Mikrowellenparametern in den Behandlungsraum einstrahlbar ist und dass
- in Schritt a) die Mikrowellen-Nutzstrahlung mit einem der Sätze von Mikrowellen-parametern eingestrahlt wird und ein zeitlicher Verlauf mindestens einer Schwankungseigenschaft, insbesondere einer Schwankungsbreite, der überlagerten Mikrowellen-Messstrahlung bestimmt wird,
- in Schritt b) dann, wenn für diesen Behandlungsabschnitt mittels des Verlaufs der mindestens einen Schwankungseigenschaft, insbesondere Schwankungsbreite, ein vorgegebener thermischer Zustand erkannt wird, folgend
- in Schritt c) die Schritte a) und b) für Mikrowellen-Nutzstrahlung mit mindestens einem anderen der Sätze von Mikrowellenparametern wiederholt wird.

Die Aufgabe wird auch gelöst durch ein Lebensmittel-Erwärmungsgerät, welches dazu eingerichtet ist, das Verfahren nach einem der vorhergehenden Ansprüche ablaufen zu lassen.

Es ist eine Weiterbildung, dass das Lebensmittel-Erwärmungsgerät mindestens aufweist:
- mindestens einen Mikrowellen-Sender zum Einstrahlen der ersten Mikrowellen-Messstrahlung und der zweiten Mikrowellen-Messstrahlung in den Behandlungsraum;
- mindestens eine Mikrowellen-Messvorrichtung zum Messen von aus der ersten und zweiten Mikrowellen-Messstrahlung überlagerter Mikrowellen-Messstrahlung und
- eine Datenverarbeitungsvorrichtung zum Bestimmen mindestens eines thermischen Zustands von in dem Behandlungsraum befindlichem Lebensmittel anhand einer Auswertung mindestens einer Schwebungseigenschaft der überlagerten Mikrowellen-Messstrahlung.

Das Lebensmittel-Erwärmungsgerät kann analog zu dem Verfahren ausgebildet werden und weist die gleichen Vorteile auf.

Die Mikrowellen-Messstrahlung kann über einen oder mehrere Kanäle in den Behandlungsraum eingestrahlt werden. Auch kann die überlagerte Mikrowellen-Messstrahlung über einen oder mehrere Kanäle gemessen werden.

Es ist eine platzsparende Weiterbildung, dass die erste Mikrowellen-Messstrahlung mittels eines ersten Mikrowellen-Senders in den Behandlungsraum eingebracht wird, während die zweite Mikrowellen-Messstrahlung mittels eines zweiten Mikrowellen-Senders in den Behandlungsraum eingebracht wird und die beiden Mikrowellen-Sender eine zumindest abschnittsweise gemeinsam genutzte Mikrowellenführung aufweisen. Dazu können die von dem ersten und die von dem zweiten Mikrowellengenerator erzeugten Mikrowellen durch einen Kombinierer oder "Combiner" zusammengeführt werden.

Es ist eine Weiterbildung, dass die erste Mikrowellen-Messstrahlung und die zweite Mikrowellen-Messstrahlung mittels eines einzigen ("Kombinations-") Mikrowellen-Senders, der voneinander räumlich getrennte Antennen aufweist, in den Behandlungsraum eingebracht wird. So wird der Vorteil einer platzsparenden und preiswerten Anordnung erreicht. Diese Weiterbildung kann beispielsweise so umgesetzt sein, dass das von dem Mikrowellengenerator erzeugte Mikrowellensignal der ersten Messfrequenz in einen ersten Zweig, der zu der ersten Antenne führt, und in einen zweiten Zweig, der zu der zweiten Antenne führt, aufgespalten wird. Während das zu der ersten Antenne geführte Mikrowellensignal nicht aktiv frequenzverändert wird, wird das zu der zweiten Antenne geführte Mikrowellensignal auf die zweite Messfrequenz umgesetzt, z.B. mittels eines Frequenzteilers und/oder Frequenzmultiplizierers.

Es ist eine - auch auf die oben beschriebenen Gestaltungsformen von Mikrowellen-Sender(n) anwendbare - Weiterbildung, dass die erste Mikrowellen-Messstrahlung und die zweite Mikrowellen-Messstrahlung mittels einer einzigen Antenne abgestrahlt werden.

Die Datenverarbeitungsvorrichtung kann in eine Steuereinrichtung des Lebensmittel-Erwärmungsgeräts integriert sein bzw. kann die Steuereinrichtung eine Datenverarbeitungsfunktion zur Durchführung des Verfahrens aufweisen. Insbesondere in diesem Fall kann die Steuereinrichtung dazu eingerichtet sein, die Mikrowellen-Sender anzusteuern, z.B. im Hinblick auf dessen Mikrowellenleistung und ggf. die bei der Einstrahlung der Mikrowellen verwendeten Mikrowellen-Parameter.

Für den Fall, dass das Lebensmittel-Erwärmungsgerät Mikrowellen-Nutzleistung zum Erwärmen des Lebensmittels in den Behandlungsraum einstrahlt, kann mindestens ein Mikrowellen-Sender zur Einstrahlung von Mikrowellen-Messstrahlung dem Mikrowellen-Sender zur Einstrahlung der Mikrowellen-Nutzleistung entsprechen, oder es kann ein weiterer Mikrowellen-Sender zur Einstrahlung der Mikrowellen-Nutzleistung vorhanden sein.

Für den Fall einer Einbringung von Wärme durch mindestens einen Widerstandsheizkörper kann das Haushaltsgerät beispielsweise ein oder mehrere der folgenden Komponenten oder Bauteile enthalten:
- Oberhitzeheizkörper,
- Grillheizkörper,
- Unterhitzeheizkörper,
- Ringheizkörper einer Umluftheizung,
- Umluftlüfter.

Für den Fall einer Einbringung von Dampf zur Erwärmung eines Behandlungsguts kann das Haushaltsgerät einen Dampferzeuger aufweisen, z.B. einen außerhalb des Behandlungsraums vorhandenen Dampferzeuger, eine erhitzbare Wasserschale innerhalb des Behandlungsraums usw.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden schematischen Beschreibung eines Ausführungsbeispiels, das im Zusammenhang mit den Zeichnungen näher erläutert wird.
- Fig.1: zeigt als Schnittdarstellung in Seitenansicht ein mögliches erfindungsgemäßes Lebensmittel-Erwärmungsgerät;
- Fig.2: zeigt eine Auftragung eines zeitlichen Verlaufs eines an zwei Messkanälen gemessenen Reflexionsgrads einer überlagerten Mikrowellenmessstrahlung für einen Auftauvorgang;
- Fig.3: zeigt eine Auftragung eines Verlaufs einer Schwankungsbreite gegen die Zeit des in Fig.2 gemessenen Reflexionsgrads;
- Fig.4: zeigt ein Ablaufdiagramm für einen möglichen Betrieb des Lebensmittel-Erwärmungsgeräts aus Fig.1;
- Fig.5: zeigt eine Auftragung eines zeitlichen Verlaufs eines an zwei Messkanälen gemessenen Reflexionsgrads einer überlagerten Mikrowellenmessstrahlung für einen Kochvorgang;
- Fig.6: zeigt eine Auftragung eines Verlaufs einer Schwankungsbreite gegen die Zeit des in Fig.5 gemessenen Reflexionsgrads.

**Fig.1** zeigt als Schnittdarstellung in Seitenansicht ein mögliches erfindungsgemäßes Lebensmittel-Erwärmungsgerät in Form eines als Gargerät dienenden Mikrowellenofens 1. Der Mikrowellenofen 1 weist einen Garraum 2 auf, der mit Lebensmitteln L (d.h., einem oder mehreren Lebensmitteln) beschickbar ist.

Der Mikrowellenofen 1 weist einen ersten Mikrowellen-Sender 3a mit einem Mikrowellen-generator 4 (z.B. einem Magnetron) und einer Antenne 5 auf. Von dem Mikrowellengenerator 4 erzeugte erste Mikrowellen MW1 werden über die Antenne 5 in den Garraum 2 eingespeist. Der Mikrowellenofen 1 weist ferner einen zweiten Mikrowellen-Sender 3b mit einem Mikrowellengenerator (o. Abb.) und einer Antenne (o. Abb.) auf. Von dem Mikrowellengenerator 4 erzeugte zweite Mikrowellen MW2 werden über dessen Antenne in den Garraum 2 eingespeist.

Eine Steuereinrichtung 6 steuert die Mikrowellen-Sender 3a, 3b an und kann insbesondere die Mikrowellengeneratoren 4 anweisen, die ersten und zweiten Mikrowellen MW1, MW2 mit bestimmten Mikrowellenparametern zu erzeugen, z.B. in Bezug auf deren Mikrowellenfrequenz, Phase und/oder Amplitude. Auch kann die Steuereinrichtung 6 dazu eingerichtet sein, eine Drehung der Antennen 5 zu steuern.

Die Antennen 5 ist ferner mit jeweiligen Mikrowellen-Messvorrichtungen 7a, 7b gekoppelt, die über die Antennen 5 aus dem Garraum 2 empfangene Mikrowellenstrahlung messen. Die Mikrowellen-Messvorrichtungen 7a, 7b können dazu jeweils ein Bolometer umfassen.

Die Mikrowellen-Messvorrichtungen 7a, 7b sind ferner mit der Steuereinrichtung 6 gekoppelt, um von den Mikrowellen-Messvorrichtungen 7a, 7b erzeugte Messdaten, welche ein Maß für die Leistung der empfangenen Mikrowellenstrahlung darstellen, auf die Steuereinrichtung 6 zu übertragen. Die Steuereinrichtung 6 ist zudem als eine Datenverarbeitungsvorrichtung ausgebildet, um die Messdaten zu verarbeiten (z.B. um daraus einen Reflexionsgrad R zu bestimmen), einen thermischen Zustand wie einen Auftauzustand und/oder einen Siedezustand zu bestimmen und den Mikrowellenofen 1 zu steuern, beispielsweise die Mikrowellen-Sender 3a, 3b entsprechend anzusteuern.

Insbesondere kann die Steuereinrichtung 6 dazu eingerichtet sein, die Mikrowellen-Sender 3a, 3b abwechselnd in einem Messzyklus und in einem Heizzyklus zu betreiben. Während eines Heizzyklus werden der erste Mikrowellen-Sender 3a und/oder der zweite Mikrowellen-Sender 3b betrieben, um das Lebensmittel L zu erwärmen. Während eines Messzyklus wird der erste Mikrowellen-Sender 3a so betrieben, dass er eine erste Mikrowellen-Messstrahlung MW1 einer ersten Messfrequenz f1 in den Garraum 2 einstrahlt und der zweite Mikrowellen-Sender 3a so betrieben, dass er eine zweite Mikrowellen-Messstrahlung MW2 mit einer zur ersten Messfrequenz f1 unterschiedlichen, aber nahe an der ersten Messfrequenz f1 liegenden zweiten Messfrequenz MW2 in den Garraum 2 einstrahlt. Ein Frequenzunterschied Δf = f2 - f1 kann z.B. 1 MHz betragen. In dem Messzyklus kann die überlagerte Mikrowellen-Messstrahlung an beiden Messvorrichtungen 7a, 7b gemessen werden.

Die Steuereinrichtung 6 ist dazu eingerichtet, den thermischen Zustand des Lebensmittels L anhand einer Auswertung mindestens einer Schwebungseigenschaft der überlagerten Mikrowellen-Messstrahlung zu bestimmen, z.B. aus den Messwerten bzw. Überlagerungssignalen als solchen oder aus dem Reflexionsgrad. Die mindestens eine Schwebungseigenschaft kann insbesondere eine Schwankungsbreite sein.

**Fig.2** zeigt eine Auftragung eines zeitlichen Verlaufs eines Reflexionsgrads R bzw. eines Reflexionskoeffizienten (in beliebigen Einheiten) der überlagerten Mikrowellen-Messstrahlung gegen die Zeit t in Minuten für einen Auftauvorgang oder Auftauabschnitt, und zwar für die zu beiden Mikrowellen-Messvorrichtungen 7a, 7b gehörigen Messkanäle K1 und K2. Die zu den Messkanälen K1 und K2 zugehörigen Reflexionsgrade R weisen jeweilige Schwankungsbreiten B auf.

**Fig.3** zeigt eine Auftragung eines zeitlichen Verlaufs der aus Fig.2 ermittelten oder bestimmten Schwankungsbreite B der überlagerten Mikrowellen-Messstrahlung gegen die Zeit t für beide Messkanäle K1 und K2.

Während des Auftauvorgangs wird Mikrowellen-Nutzstrahlung in den Garraum 2 eingestrahlt, um das Lebensmittel L zu erwärmen. Solange das Lebensmittel L noch gefroren bzw. noch nicht aufgetaut ist, ändert sich eine Schwankungsbreite B des aus der überlagerten Mikrowellen-Messstrahlung bestimmten Reflexionsgrads R nur geringfügig. Mit dem Phasenübergang des Wassers in dem Lebensmittel L von gefroren zu flüssig (Auftauung) sinkt die Schwankungsbreite B über ihren zeitlichen Verlauf V sprunghaft bzw. in kurzer Zeit (z.B. innerhalb von 10 oder 20 Sekunden) stark ab, wie hier zwischen t = 4 min und t = 5 min in dem Phasenübergangs-Zeitbereich PZ dargestellt. Dieser sprunghafte Abfall der Schwankungsbreite(n) B lässt sich klar erkennen.

Falls die Mikrowellen-Nutzstrahlung das Lebensmittel L nicht gleichmäßig durchdringt, kann es vorkommen, dass der sprunghafte Abfall der Schwankungsbreite B aufgrund eines nur lokalen Phasenübergangs bzw. einer nur lokalen Auftauung bewirkt wird, so dass Teilbereiche des Lebensmittels L bereits aufgetaut sind, während andere Teilbereiche des Lebensmittels L sich noch in einem gefrorenen (Auftau-)Zustand befinden.

Insbesondere kann zum Beginn eines Auftauvorgangs ein Initialscan über alle von den Mikrowellengenerator 4 genutzten oder nutzbaren Frequenzpaare f1, f2 der Mikrowellen-Messstrahlung MW1, MW2 durchgeführt werden. Dabei wird die Mikrowellen-Messstrahlung MW1, MW2 für alle möglichen Frequenzpaare f1, f2 zeitlich versetzt eingestrahlt und deren überlagerte Reflexion durch die Mikrowellen-Messvorrichtungen 7a, 7b gemessen. Für jedes der Paare von Mikrowellen-Messfrequenzen f1, f2 kann dafür z.B. ein Zeitfenster von 100 ms bereitgestellt werden. Die Steuereinrichtung 6 wählt daraus mindestens ein Messpaar, insbesondere mehrere Messpaare, anhand mindestens eines hinterlegten Auswahlkriteriums zur folgenden Nutzung als Messpaar(e) aus.

Der Auftauzustand des Lebensmittels L wird folgend anhand einer Auswertung der Schwankungsbreite B nur noch des mindestens einen Messpaars bestimmt. Beispielsweise kann dazu während eines Auftauvorgangs abwechselnd Mikrowellen-Nutzstrahlung und Mikrowellen-Messstrahlung in den Garraum 2 eingestrahlt werden.

In einer Variante, bei der mehrere Messfrequenzen ausgewählt worden sind, können die Mikrowellen-Messstrahlungen für unterschiedliche Messpaare einzeln ausgewertet werden und das Erreichen des Phasenübergangs durch Abfall des Reflexionsgrads R bei einer, mehreren oder allen Messfrequenzen erkannt werden.

**Fig.4** zeigt ein Ablaufdiagramm für einen möglichen Betrieb des Lebensmittel-Erwärmungsgeräts 1.

In einem ersten Schritt S1 wird gesteuert durch die Steuereinrichtung 6 ein Initialscan durchgeführt, indem zum Beginn eines Auftauvorgangs mittels der Mikrowellen-Sender 3a, 3b Mikrowellen-Messstrahlung MW1, MW2 mit unterschiedlichen Paaren von Messfrequenzen f1, f2 in den Garraum 2 eingestrahlt wird und mittels der MikrowellenMessvorrichtungen 7a, 7b jeweils eine Leistung der überlagerten Mikrowellen-Messstrahlung für jedes der eingestrahlten Frequenzpaare gemessen wird.

In einem zweiten Schritt S2 wird anhand der überlagerten Mikrowellen-Messstrahlung durch die Steuereinrichtung 6 mindestens ein Messpaar ausgewählt.

In einem dritten Schritt S3 wird, gesteuert durch die Steuereinrichtung 6, die Mikrowellen-Nutzstrahlung in einem ersten Auftauabschnitt mit einem ersten Satz von Mikrowellen-Parametern aus einer Gruppe von m (m ≥ 2) Mikrowellen-Parametern in den Garraum 2 eingestrahlt, bis ein Phasenübergang festgestellt wird, z.B. anhand einer starken Veränderung des Reflexionsgrads R aus einem zeitlichen Verlauf V der Reflexionsgrade R. In diesem ersten Auftauabschnitt wechseln sich dazu die Einstrahlung der Mikrowellen-Nutzstrahlung und der Mikrowellen-Messstrahlung mehrfach ab, um den Verlauf V der Schwankungsbreite B mit hoher zeitlicher Auflösung aufnehmen zu können. Die Mikrowellen-Nutzstrahlung wird dabei mit hoher Leistung eingestrahlt, insbesondere mit maximaler Leistung.

In einem vierten Schritt S4 wird dann, wenn ein Phasenübergang bzw. ein aufgetauter Zustand anhand des Verlaufs V der Schwankungsbreite B erkannt wird oder worden ist, die Heizleistung auf null gesetzt, bis anhand des Verlaufs V ein Wiedergefrieren bestimmt wird, z.B. durch einen auf den Phasenübergang folgenden merklichen Anstieg der Schwankungsbreite B.

Folgend können die Schritte S3 und S4 für alle anderen vorgegebenen m Sätze von Mikrowellen-Parametern wiederholt werden, wie durch Schritt S5 angedeutet, alternativ nur für einige der Sätze.

Der Auftauvorgang kann z.B. in einem Schritt S6 beendet werden, wenn
- die Schritte S3 und S4 für alle m oder einige vorgegebene Sätze von Mikrowellen-Parametern durchgeführt worden sind;
- in mindestens einem der Schritte S4 kein Wiedergefrieren mehr festgestellt worden ist; und/oder
- wenn in mindestens einem der Schritte S3 anfänglich kein gefrorener Zustand festgestellt worden ist.

Die Schritte S3 bis S5 können auch mehrfach durchlaufen werden, insbesondere wenn auch noch bei dem letzten der vorgegebenen Sätze von Mikrowellen-Parametern der Mikrowellen-Nutzstrahlung ein Wiedergefrieren festgestellt wird oder worden ist.

Optional kann sich dem Schritt S6 noch ein Schritt S7 anschließen, in dem das Lebensmittel L durch Mikrowellen-Nutzstrahlung zeitlich kurz bestrahlt wird ("Heizstoß"), z.B. um das Vorliegen kleiner gefrorener Bereiche zu beseitigen und/oder um das Lebensmittel L besonders zuverlässig in einen vollständig aufgetauten Zustand zu überführen.

**Fig.5** zeigt eine Auftragung eines zeitlichen Verlaufs eines Reflexionsgrads R bzw. eines Reflexionskoeffizienten (in beliebigen Einheiten) der überlagerten Mikrowellen-Messstrahlung gegen die Zeit t in Minuten für einen Kochvorgang, und zwar für die zu beiden Mikrowellen-Messvorrichtungen 7a, 7b gehörigen Messkanäle K1 und K2. Die zu den Messkanälen K1 und K2 zugehörigen Reflexionsgrade R weisen jeweilige Schwankungsbreiten B auf. Die Messfrequenzen betragen hier beispielhaft f1 = 2461 MHz und f2 = 2462 MHz. Erwärmt werden 200 ml 0,8-prozentiges Salzwasser in einem Teller.

**Fig.6** zeigt eine Auftragung eines zeitlichen Verlaufs der aus Fig.2 ermittelten oder bestimmten Schwankungsbreite B der überlagerten Mikrowellen-Messstrahlung gegen die Zeit t für beide Messkanäle K1 und K2.

Auch während des Kochvorgangs kann z.B. Mikrowellen-Nutzstrahlung in den Garraum 2 eingestrahlt werden, um das Lebensmittel L zu erwärmen. Solange das Lebensmittel L noch nicht siedet, ändert sich eine Schwankungsbreite B des aus der überlagerten Mikrowellen-Messstrahlung bestimmten Reflexionsgrads R eher gering. Mit Einsetzen des Siedens des Wasser Wassers erhöht sich die Schwankungsbreite B des Reflexionsgrads R über ihren zeitlichen Verlauf V sprunghaft bzw. in kurzer Zeit (z.B. innerhalb von 10 Sekunden), wie hier kurz nach t = 4 min gezeigt. Dieser sprunghafte Anstieg der Schwankungsbreite(n) B lässt sich klar erkennen und auswerten, z.B. für eine folgende Steuerung der Heizleistung.

Der Kochvorgang kann zumindest teilweise analog zu dem Auftauvorgang ausgebildet werden, z.B. unter Nutzung eines Initialscans, durch Auswahl eines oder mehrerer Messpaare und/oder durch Einstrahlung von Heizleistung unterschiedlicher Heizparameter usw.

Selbstverständlich ist die vorliegende Erfindung nicht auf das gezeigte Ausführungsbeispiel beschränkt.

Allgemein kann unter "ein", "eine" usw. eine Einzahl oder eine Mehrzahl verstanden werden, insbesondere im Sinne von "mindestens ein" oder "ein oder mehrere" usw., solange dies nicht explizit ausgeschlossen ist, z.B. durch den Ausdruck "genau ein" usw.

Auch kann eine Zahlenangabe genau die angegebene Zahl als auch einen üblichen Toleranzbereich umfassen, solange dies nicht explizit ausgeschlossen ist.

### Bezugszeichenliste

- 1: Mikrowellenofen
- 2: Garraum
- 3: Mikrowellen-Sender
- 4: Mikrowellengenerator
- 5: Antenne
- 6: Steuereinrichtung
- 7: Mikrowellen-Messvorrichtung
- K1: Erster Messkanal
- K2: Zweiter Messkanal
- L: Lebensmittel
- PZ: Phasenübergangs-Zeitbereich
- B: Schwankungsbreite
- S1-S7: Verfahrensschritte
- t: Zeit
- V: Verlauf

## Patentansprüche

1. Verfahren (S1-S7) zum Betreiben eines Lebensmittel-Erwärmungsgeräts (1), bei dem
- gleichzeitig eine erste Mikrowellen-Messstrahlung (MW1) einer ersten Messfrequenz (f1) und eine zweite Mikrowellen-Messstrahlung (MW2) einer zu der ersten Messfrequenz (f1) unterschiedlichen zweiten Messfrequenz (f2) in einen Behandlungsraum (2) des Lebensmittel-Erwärmungsgeräts (1) eingestrahlt wird,
- aus dem Behandlungsraum (2) empfangene überlagerte Mikrowellen-Messstrahlung gemessen wird **dadurch gekennzeichnet, dass**
- ein thermischer Zustand von in dem Behandlungsraum (2) befindlichem Lebensmittel (L) anhand einer Auswertung einer Änderung einer Schwankungsbreite (B) der überlagerten Mikrowellen-Messstrahlung bestimmt wird.

2. Verfahren (S1-S7) nach Anspruch 1, bei dem
- die überlagerte Mikrowellen-Messstrahlung an mindestens zwei unterschiedlichen Positionen gemessen wird und
- der thermische Zustand des Lebensmittels (L) anhand einer Auswertung der Änderung der Schwankungsbreite (B) der an den mindestens zwei unterschiedlichen Positionen gemessenen überlagerten Mikrowellen-Messstrahlung bestimmt wird.

3. Verfahren (S1-S7) nach einem der vorhergehenden Ansprüche, bei dem die erste Mikrowellen-Messstrahlung (MW1) und die zweite Mikrowellen-Messstrahlung (MW2) kontinuierlich in den Behandlungsraum (2) eingestrahlt werden.

4. Verfahren (S1-S7) nach einem der vorhergehenden Ansprüche, bei dem die erste Mikrowellen-Messstrahlung (MW1) und die zweite Mikrowellen-Messstrahlung (MW2) abwechselnd mit Heizleistung zum Erwärmen des Lebensmittels (L) in den Behandlungsraum (2) eingebracht werden.

5. Verfahren (S1-S7) nach einem der vorhergehenden Ansprüche, bei dem das Lebensmittel-Erwärmungsgerät (1) dazu eingerichtet ist, in dem Behandlungsraum (2) befindliche Lebensmittel (L) mittels mindestens einer der folgenden Heizarten zu erwärmen:
- Mikrowellenbestrahlung durch Mikrowellen-Nutzstrahlung;
- Einstrahlung von weiterer elektromagnetischer Energie
- Wärmestrahlung durch mindestens einen Widerstandsheizkörper;
- Wärmebehandlung durch Heißlufteinbringung und/oder Dampfeinbringung.

6. Verfahren (S1-S7) nach Anspruch 5, bei dem in dem Behandlungsraum (2) befindliche Lebensmittel (L) mittels Mikrowellen-Nutzstrahlung erwärmbar sind und bei dem ein die Messfrequenzen (f1, f2) umfassender Frequenzbereich der Mikrowellen-Messstrahlung (MW1, MW2) und ein Frequenzbereich der Mikrowellen-Nutzstrahlung unterschiedlich oder gleich sind.

7. Verfahren (S1-S7) nach einem der vorhergehenden Ansprüche, bei dem
- zum Beginn eines Behandlungsvorgangs die erste Mikrowellen-Messstrahlung (MW1) und die zweite Mikrowellen-Messstrahlung (MW2) mit wechselnden ersten und zweiten Messfrequenzen (f1, f2) bei gleichem Frequenzunterschied eingestrahlt werden,
- aus dem Behandlungsraum (2) reflektierte überlagerte Mikrowellen-Messstrahlung für jedes Paar von gleichzeitig eingestrahlter erster und zweiter Mikrowellenstrahlung (MW1, MW2) gemessen wird und
- aus den Paaren mindestens ein Paar als ein Messpaar zum folgenden Bestimmen des thermischen Zustands des Lebensmittels (L) ausgewählt wird.

8. Verfahren (S1-S7) nach Anspruch 7, bei dem das mindestens eine Messpaar danach ausgewählt wird, dass die zugehörige reflektierte überlagerte Mikrowellen-Messstrahlung mindestens eines der folgenden Auswahlkriterien erfüllt:
- sie gehört zu einer Gruppe mit höchsten Reflexionsgraden;
- sie gehört zu einer Gruppe mit höchsten Mikrowellenleistungen;
- sie gehört zu einer Gruppe mit höchsten Schwankungsbreiten (B);
- sie gehört zu einer Gruppe mit niedrigsten Reflexionsgraden;
- sie gehört zu einer Gruppe mit niedrigsten Mikrowellenleistungen;
- sie gehört zu einer Gruppe mit niedrigsten Schwankungsbreiten (B);
- ihr Reflexionsgrad oder ihr durchschnittlicher Reflexionsgrad erreicht oder überschreitet mindestens einen vorgegebenen oberen Schwellwert;
- ihre reflektierte Mikrowellenleistung oder ihre durchschnittliche reflektierte Mikrowellenleistung erreicht oder überschreitet mindestens einen vorgegebenen oberen Schwellwert;
- ihre Schwankungsbreite (B) erreicht oder überschreitet mindestens einen vorgegebenen oberen Schwellwert;
- ihr Reflexionsgrad oder ihr durchschnittlicher Reflexionsgrad erreicht oder unterschreitet mindestens einen vorgegebenen unteren Schwellwert;
- ihre reflektierte Mikrowellenleistung oder ihre durchschnittliche reflektierte Mikrowellenleistung erreicht oder unterschreitet mindestens einen vorgegebenen unteren Schwellwert.

9. Verfahren (S1-S7) nach einem der vorhergehenden Ansprüche, bei dem ein Auftauen und/oder Sieden des Lebensmittels (L) anhand einer sprunghaften Änderung der Schwankungsbreite (B) der überlagerten Mikrowellenstrahlung bestimmt wird.

10. Verfahren (S1-S7) (S1-S7) nach einem der vorhergehenden Ansprüche, bei dem Heizleistung während eines Behandlungsvorgangs mit m (m ≥ 2) unterschiedlichen vorgegebenen Sätzen von Heizparametern in den Behandlungsraum (2) einbringbar ist, wobei die Heizleistung für unterschiedliche Sätze von Heizparametern in dem Behandlungsraum (2) befindliches Lebensmittel (L) lokal unterschiedlich erwärmt und bei dem
a) die Heizleistung mit einem der Sätze von Heizparametern eingestrahlt wird und ein zeitlicher Verlauf der Schwankungsbreite (B) der überlagerten Mikrowellen-Messstrahlung bestimmt wird,
b) dann, wenn für diesen Behandlungsabschnitt mittels des Verlaufs der mindestens einen Schwebungseigenschaft ein vorgegebener thermischer Zustand des Lebensmittels (L) erkannt wird, folgend
c) die Schritte a) und b) für Heizleistung mit mindestens einem anderen der Sätze der Heizparameter wiederholt werden.

11. Verfahren (S1-S7) (S1-S7) nach Anspruch 10, bei dem der Behandlungsvorgang ein Auftauvorgang ist und der Auftauvorgang beendet wird, wenn
- die Schritte a) und b) für alle m Sätze von Mikrowellen-Parametern durchgeführt worden sind; und/oder
- wenn in mindestens einem der Schritte b) anfänglich ein nach oder mit einem Erwärmen vorgesehener thermischer Zustand festgestellt wird oder worden ist.

12. Verfahren (S1-S7) (S1-S7) nach einem der Ansprüche 10 bis 11, bei dem in Schritt b) dann, wenn für einen Auftauabschnitt ein sich im Verlauf des Auftauabschnitts ergebender aufgetauter Zustand erkannt wird (S3), die Heizleistung verringert wird, bis ein Wiedergefrieren erkannt wird (S4), und folgend Schritt c) ausgeführt wird (S5).

13. Verfahren (S1-S7) nach Anspruch 12, bei dem in Schritt a) eine hohe Heizleistung eingestrahlt wird.

14. Lebensmittel-Erwärmungsgerät, welches dazu eingerichtet ist, das Verfahren (S1-S7) nach einem der vorhergehenden Ansprüche ablaufen zu lassen, wobei das Lebensmittel-Erwärmungsgerät (1) aufweist:
- mindestens einen Mikrowellen-Sender (3a, 3b) zum Einstrahlen der ersten Mikrowellen-Messstrahlung (MW1) und der zweiten Mikrowellen-Messstrahlung (MW2) in den Behandlungsraum (2),
- mindestens eine Mikrowellen-Messvorrichtung (7a, 7b) zum Messen von aus dem Behandlungsraum (2) überlagerter Mikrowellen-Messstrahlung und
- eine Datenverarbeitungsvorrichtung (6) zum Bestimmen mindestens eines thermischen Zustands von in dem Behandlungsraum (2) befindlichem Lebensmittel (L) anhand einer Auswertung einer Änderung einer Schwankungsbreite (B) der überlagerten Mikrowellen-Messstrahlung.

15. Lebensmittel-Erwärmungsgerät (1) nach Anspruch 14, bei dem der erste Mikrowellen-Sender (3a) und/oder der zweite Mikrowellen-Sender (3b) zum Einstrahlen von Mikrowellen-Nutzstrahlung in den Behandlungsraum (2) vorgesehen ist.

## Claims

1. Method (S1-S7) for operating a food heating appliance (1) in which
- simultaneously a first microwave measuring radiation (MW1) of a first measuring frequency (f1) and a second microwave measuring radiation (MW2) of a second measuring frequency (f2) that is different from the first measuring frequency (f1) is irradiated into a treatment compartment (2) of the food heating appliance (1)
- heterodyned microwave measuring radiation that is received from the cooking compartment (2) is measured, **characterised in that**
- a thermal state of food (L) that is located in the treatment compartment (2) is determined with reference to an evaluation of a change in a fluctuation range (B) of the heterodyned microwave measuring radiation.

2. Method (S1-S7) according to claim 1, in which
- the heterodyned microwave measuring radiation is measured at at least two different positions and
- the thermal state of the food (L) is determined with reference to an evaluation of the change in the fluctuation range (B) of the heterodyned microwave measuring radiation that is measured at at least two different positions.

3. Method (S1-S7) according to one of the preceding claims, in which the first microwave measuring radiation (MW1) and the second microwave measuring radiation (MW2) are continuously irradiated into the treatment compartment (2).

4. Method (S1-S7) according to one of the preceding claims, in which the first microwave measuring radiation (MW1) and the second microwave measuring radiation (MW2) are introduced into the treatment compartment (2) alternately with heating power for heating the food (L).

5. Method (S1-S7) according to one of the preceding claims, in which the food heating appliance (1) is configured so as to heat food (L) that is located in the treatment compartment (2) by means of at least one of the following heating types:
- microwave irradiation by microwave useful beam radiation;
- irradiation of further electromagnetic energy
- thermal radiation by at least one resistance heating body;
- heat treatment by introduction of hot air and/or introduction of steam.

6. Method (S1-S7) according to claim 5, in which food (L) that is located in the treatment compartment (2) can be heated by means of microwave useful beam radiation and in which a frequency range of the microwave measuring radiation (MW1, MW2), which comprises the measuring frequencies (f1, f2), and a frequency range of the microwave useful beam radiation are different or identical.

7. Method (S1-S7) according to one of the preceding claims, in which
- at the start of a treatment procedure the first microwave measuring radiation (MW1) and the second microwave measuring radiation (MW2) are irradiated at alternating first and second measuring frequencies (f1, f2) at the same frequency difference,
- heterodyned microwave measuring radiation that is reflected from the treatment compartment (2) is measured for each pair of simultaneously irradiated first and second microwave radiation (MW1, MW2) and
- at least one pair is selected from the pairs as a measurement pair for the subsequent determination of the thermal state of the food (L).

8. Method (S1-S7) according to claim 7, in which the at least one measuring pair is selected according to whether the associated reflected heterodyned microwave measuring radiation meets at least one of the following selection criteria:
- said associated heterodyned microwave measuring radiation or heterodyne signal belongs to a group with the highest reflectances;
- said associated heterodyned microwave measuring radiation or heterodyne signal belongs to a group with the highest microwave powers;
- said associated heterodyned microwave measuring radiation or heterodyne signal belongs to a group with the greatest fluctuation ranges (B);
- said associated heterodyned microwave measuring radiation or heterodyne signal belongs to a group with the lowest reflectances;
- said associated heterodyned microwave measuring radiation or heterodyne signal belongs to a group with the lowest microwave powers;
- said associated heterodyned microwave measuring radiation or heterodyne signal belongs to a group with the smallest fluctuation ranges (B);
- the reflectance or average reflectance of said associated heterodyned microwave measuring radiation or heterodyne signal reaches or exceeds at least one predetermined upper threshold value;
- the reflected microwave power or average reflected microwave power of said associated heterodyned microwave measuring radiation or heterodyne signal reaches or exceeds at least one predetermined upper threshold value;
- the fluctuation range (B) of said associated heterodyned microwave measuring radiation or heterodyne signal reaches or exceeds at least one predetermined upper threshold value;
- the reflectance or average reflectance of said associated heterodyned microwave measuring radiation or heterodyne signal reaches or is below at least one predetermined lower threshold value;
- the reflected microwave power or the average reflected microwave power of said associated heterodyned microwave measuring radiation or heterodyne signal reaches or is below at least one predetermined lower threshold value.

9. Method (S1-S7) according to one of the preceding claims in which a defrosting and/or boiling of the food (L) is determined with reference to an abrupt change in the fluctuation range (B) of the heterodyned microwave radiation.

10. Method (S1-S7) (S1-S7) according to one of the preceding claims in which heating power during a treatment procedure can be introduced into the treatment compartment (2) with m (m ≥ 2) different predetermined sets of heating parameters, wherein the heating power for different sets of heating parameters heats food (L), which is located in the treatment compartment (2), in a localised different manner and in said method
a) the heating power having one of the sets of heating parameters is irradiated and a temporal progression of the fluctuation range (B) of the heterodyned microwave measuring radiation is determined,
b) then, if for this treatment phase by means of the progression of the at least one beat characteristic, a predetermined thermal state of the food (L) is identified, subsequently
c) the steps a) and b) are repeated for heating power having at least one other of the sets of the heating parameters.

11. Method (S1-S7) (S1-S7) according to claim 10 in which the treatment procedure is a defrosting procedure and the defrosting procedure is terminated if
- the steps a) and b) have been performed for all m sets of microwave parameters; and/or
- if in at least one of the steps b) initially a thermal state that is provided after or with heating is determined or has been determined.

12. Method (S1-S7) (S1-S7) according to one of claims 10 to 11 in which in step b) then if for a defrosting phase a defrosted state that is provided during the course of a defrosting phase is identified (S3), the heating power is reduced until a refreezing is identified (S4) and subsequently step c) is performed (S5).

13. Method (S1-S7) according to claim 12 in which in step a) a high heating power is irradiated.

14. Food heating appliance that is configured so as to allow the implementation of the method (S1-S7) according to one of the preceding claims, wherein the food heating appliance (1) has:
- at least one microwave transmitter (3a, 3b) for irradiating the first microwave measuring radiation (MW1) and the second microwave measuring radiation (MW2) into the treatment compartment (2);
- at least one microwave measuring apparatus (7a, 7b) for measuring heterodyned microwave measuring radiation from the treatment compartment (2) and
- a data processing apparatus (6) for determining at least a thermal state of food (L) that is located in the treatment compartment (2) with reference to an evaluation of a change in a fluctuation range (B) of the heterodyned microwave measuring radiation.

15. Food heating appliance (1) according to claim 14 in which the first microwave transmitter (3a) and/or the second microwave transmitter (3b) is provided so as to irradiate microwave useful beam radiation into the treatment compartment (2).

## Revendications

1. Procédé (S1-S7) de fonctionnement d'un appareil de réchauffage d'aliments (1), dans lequel
- un premier rayonnement de mesure de micro-ondes (MW1) d'une première fréquence de mesure (f1) et un deuxième rayonnement de mesure de micro-ondes (MW2) d'une deuxième fréquence de mesure (f2) différente de la première fréquence de mesure (f1) sont irradiés en même temps dans l'espace de traitement (2) d'un appareil de réchauffage d'aliments (1),
- le rayonnement de mesure des micro-ondes superposé reçu de l'espace de traitement (2) est mesuré, **caractérisé en ce que**
- un état thermique des aliments (L) se trouvant dans l'espace de traitement (2) est déterminé par l'analyse d'une modification de la largeur de fluctuation (B) du rayonnement de mesure des micro-ondes superposé.

2. Procédé (S1-S7) selon la revendication 1, dans lequel
- le rayonnement de mesure de micro-ondes superposé est mesuré dans au moins deux positions différentes et
- l'état thermique des aliments (L) est déterminé par l'analyse de la modification de la largeur de fluctuation (B) du rayonnement de mesure des micro-ondes superposé mesuré sur les au moins deux positions différentes.

3. Procédé (S1-S7) selon l'une des revendications précédentes, dans lequel le premier rayonnement de mesure des micro-ondes (MW1) et le deuxième rayonnement de mesure des micro-ondes (MW2) sont irradiés en continu dans l'espace de traitement (2).

4. Procédé (S1-S7) selon l'une des revendications précédentes, dans lequel le premier rayonnement de mesure des micro-ondes (MW1) et le deuxième rayonnement de mesure des micro-ondes (MW2) sont introduits dans l'espace de traitement (2) en alternance avec une puissance de chauffage pour le réchauffage des aliments (L).

5. Procédé (S1-S7) selon l'une des revendications précédentes, dans lequel l'appareil de réchauffage d'aliments (1) sert à réchauffer des aliments (L) se trouvant dans l'espace de traitement (2) au moyen d'au moins un des types de chauffage suivants :
- irradiation de micro-ondes par un rayonnement utile de micro-ondes;
- irradiation d'une autre énergie électromagnétique ;
- rayonnement thermique par au moins un corps chauffant par résistance ;
- traitement thermique par apport d'air chaud et/ou apport de vapeur.

6. Procédé (S1-S7) selon la revendication 5, dans lequel les aliments (L) se trouvant dans l'espace de traitement (2) peuvent être réchauffés par un rayonnement utile de micro-ondes et dans lequel la plage de fréquences, comprenant les fréquences de mesure (f1, f2), des rayonnements de mesure des micro-ondes (MW1, MW2) et la plage de fréquences du rayonnement utile de micro-ondes, sont identiques ou différentes.

7. Procédé (S1-S7) selon l'une des revendications précédentes, dans lequel
- au début de processus de traitement, le premier rayonnement de mesure des micro-ondes (MW1) et le deuxième rayonnement de mesure des micro-ondes (MW2) sont irradiés à des en alternance première et deuxième fréquences de mesure (f1, f2) pour une différence de fréquence identique,
- le rayonnement de mesure des micro-ondes superposé réfléchi de l'espace de traitement (2) est mesuré pour chaque paire des premier et deuxième rayonnements de micro-ondes (MW1, MW2) irradiés en même temps, et
parmi les paires, au moins une paire est sélectionnée en tant que paire de mesure pour la détermination consécutive de l'état thermique des aliments (L).

8. Procédé (S1-S7) selon la revendication 7, dans lequel la au moins une paire de mesure est sélectionnée pour autant que rayonnement de mesure des micro-ondes superposé réfléchi relatif remplisse au moins un des critères de sélection suivants :
- elle fait partie d'un groupe aux facteurs de réflexion les plus élevés,
- elle fait partie d'un groupe offrant les puissances de micro-ondes les plus élevées ;
- elle fait partie d'un groupe offrant des largeurs de fluctuations les plus élevées (B) ;
- elle fait partie d'un groupe aux facteurs de réflexion les plus bas ;
- elle fait partie d'un groupe offrant des puissances de micro-ondes les plus basses,
- elle fait partie d'un groupe offrant les largeurs de fluctuation les plus basses (B) ;
- son facteur de réflexion ou son facteur de réflexion moyen atteint ou dépasse par le haut au moins une valeur de seuil supérieure prédéfinie ;
- sa puissance de micro-ondes réfléchies ou sa puissance de micro-ondes réfléchie moyenne atteint ou dépasse par le haut au moins une valeur de seuil supérieure prédéfinie :
- sa largeur de fluctuation (B) atteint ou dépasse par le haut au moins une valeur de seuil supérieure prédéfinie :
- son facteur de réflexion ou son facteur de réflexion moyen atteint ou dépasse par le bas au moins une valeur de seuil inférieure prédéfinie ;
- sa puissance de micro-ondes réfléchies ou sa puissance de micro-ondes réfléchies moyenne atteint ou dépasse par le bas une valeur de seuil inférieure prédéfinie.

9. Procédé (S1-S7) selon l'une des revendications précédentes, dans lequel une décongélation et/ou une ébullition des aliments (L) est déterminée à l'aide d'une modification brusque de la largeur de fluctuation (B) du rayonnement de micro-ondes superposé.

10. Procédé (S1-S7) selon l'une des revendications précédentes, dans lequel la puissance de chauffage pendant un processus de traitement comprenant m (m ≥ 2) différents jeux prédéfinis de paramètres de chauffage est introduite dans l'espace de traitement (2), la puissance de chauffage pour des jeux différents de paramètres de chauffage réchauffant localement différemment les aliments (L) se trouvant dans l'espace de traitement (2) et dans lequel
a) la puissance de chauffage est irradiée avec l'un des jeux de paramètres de chauffage et un écoulement dans le temps de la largeur de fluctuation (B) du rayonnement de mesure des micro-ondes superposé, est alors déterminé,
b) quand pour cette section de traitement un état thermique prédéfini des aliments (L) est reconnu par le comportement de la au moins une caractéristique de battement,
ensuite c), les étapes a) et b) pour la puissance de chauffage comprenant au moins un autre des jeux des paramètres de chauffage sont répétées.

11. Procédé (S1-S7) selon la revendication 10, dans lequel le processus de traitement est un processus de décongélation et le processus de décongélation est terminé quand
- les étapes a) et b) pour tous les m jeux de paramètres de micro-ondes ont été exécutées ; et/ou
- quand dans au moins une des étapes b) au début est constaté ou est accompli un état thermique prévu après ou avec un réchauffement.

12. Procédé (S1-S7) selon l'une des revendications 10 à 11, dans lequel à l'étape b), quand pour une section de décongélation un état décongelé obtenu au cours de la section de décongélation est reconnu (S3), la puissance de chauffage est diminuée, jusqu'à ce qu'une nouvelle congélation soit reconnue (S4), et il est procédé suivant l'étape c) (S5).

13. Procédé (S1-S7) selon la revendication 12, dans lequel à l'étape a), une puissance de chauffage élevée est irradiée.

14. Appareil de réchauffage d'aliments, lequel sert à laisser s'écouler le procédé (S1-S7) selon l'une des revendications précédentes, l'appareil de réchauffage d'aliments (1) comprenant :
- au moins un émetteur de micro-ondes (3a, 3b) pour irradier du premier rayonnement de mesure des micro-ondes (MW1) et du deuxième rayonnement de mesure des micro-ondes (MW2) dans l'espace de traitement (2),
- au moins un dispositif de mesure des micro-ondes (7a, 7b) pour la mesure du rayonnement de mesure des micro-ondes superposé dans l'espace de traitement (2) et
- un dispositif de traitement de données (6) pour déterminer au moins un état thermique des aliments (L) se trouvant dans l'espace de traitement (2) par l'analyse d'une modification de la largeur de fluctuation (B) du rayonnement de mesure des micro-ondes superposé.

15. Appareil de réchauffage d'aliments (1) selon la revendication 14, dans lequel le premier émetteur de micro-ondes (3a) et/ou le deuxième émetteur de micro-ondes (3b) sert à irradier un rayonnement utile de micro-ondes dans l'espace de traitement (2).
